# FASCICULE DE BREVET EUROPEEN

(11) **EP 2 811 811 B1**
(45) Date de publication et mention de la délivrance du brevet: **24.01.2024**
(21) Numéro de dépôt: 14170203.5
(22) Date de dépôt: 28.05.2014
(51) Int. Cl.: H05B 6/06

(54) **Système électrique de gestion des charges électriques d'un appareil électroménager**
Elektrisches Steuerungssystem der elektrischen Ladungen eines Elektro-Haushaltsgeräts
Electrical system for managing electrical loads of a household appliance

(30) Priorité: 05.06.2013 FR 1355182
(43) Date de publication de la demande: 10.12.2014
(73) Titulaire: Groupe Brandt, 92500 Rueil-Malmaison (FR)
(72) Inventeur: Alirol, Etienne, 45380 La Chapelle Saint Mesmin (FR); Goumy, Cédric, 45190 Tavers (FR); Andre, Xavier, 45380 La Chapelle Saint Mesmin (FR); Bugeia, Jean-Marc, 45130 Meung sur Loire (FR); Gouardo, Didier, 45220 Cercottes (FR)
(74) Mandataire: Santarelli

(56) Documents cités:
- JP-A- 2010 261 656
- US-A1- 2012 139 477

## Description

La présente invention concerne un système électrique de gestion des charges électriques d'un appareil électroménager.

Elle concerne également un appareil électroménager, notamment une table de cuisson à induction, comportant un tel système de gestion de charges électriques.

De manière générale, un appareil électroménager tel qu'une table de cuisson à induction comporte plusieurs modules de puissance, chaque module de puissance contrôlant le fonctionnement d'au moins une charge électrique, tel qu'un inducteur. Chaque module de puissance est alimenté par une phase d'un réseau de distribution électrique et est relié à un module d'interface utilisateur au moyen d'une liaison exclusive.

On connaît un exemple d'un tel appareil électroménager dans le document JP 2010261656.

Les modules de puissance gèrent le fonctionnement des charges électriques en fonction des actions réalisées par un utilisateur sur les modules d'interface utilisateur.

Chaque module de puissance comporte notamment un module de commande des charges électriques, un module de contrôle gérant le fonctionnement du module de puissance et un module d'alimentation alimentant les différents circuits électriques du module de puissance, en particulier le module de contrôle et le module de commande.

Lorsque l'appareil électroménager se met en état de veille (par exemple, lorsqu'un utilisateur ne commande pas le fonctionnement de l'appareil électroménager pendant un certain temps), les modules d'interface utilisateur restent alimentés afin de réagir aux manipulations de l'utilisateur de l'appareil électroménager.

De même, les modules de commande, d'alimentation et de contrôle du module de puissance restent également alimentés afin de mettre en état de fonctionnement le module de puissance lorsque l'utilisateur le sollicite.

Ainsi, la consommation de l'appareil électroménager en état de veille correspond au moins à la consommation des modules de puissance et des modules d'interface utilisateur, cette consommation d'énergie pouvant être élevée, en particulier dans le cas d'une table de cuisson comportant un nombre élevé d'inducteurs.

La présente invention a pour but de proposer un système électrique de gestion des charges électriques d'un appareil électroménager, permettant de réduire la consommation d'énergie électrique d'un tel système lorsque l'appareil électroménager se trouve en état de veille.

A cet effet, la présente invention vise, selon un premier aspect, un système électrique de gestion des charges électriques d'un appareil électroménager tel que défini à la revendication 1.

Le système électrique de gestion comporte un module de puissance comportant :
- deux modules de commande, chaque module de puissance commandant le fonctionnement d'au moins une charge électrique et étant alimenté par une phase d'un réseau de distribution électrique,
- un module d'alimentation électrique alimentant en énergie électrique les modules de commande, et
- des moyens de contrôle configurés pour couper l'alimentation des deux modules de commande lorsque l'appareil électroménager est en état de veille.

Ainsi, les deux modules de commande sont mis hors tension lorsque l'appareil électroménager est en état de veille, ce qui réduit la consommation du système électrique de gestion et par conséquent de l'appareil électroménager.

En outre, grâce à la topologie du système électrique de gestion, un module d'alimentation est épargné par rapport à des topologies connues, ce qui permet de réduire davantage la consommation d'énergie électrique du système électrique de gestion.

En pratique, le module de puissance comporte des moyens de commutation disposés respectivement entre les phases et les modules de commande et étant commandés par les moyens de contrôle, les moyens de contrôle étant configurés pour couper l'alimentation des modules de commande au moyen des moyens de commutation.

Avantageusement, le système électrique de gestion comporte des modules d'interface utilisateur reliés entre eux et audit module de puissance par un bus de communication.

Le bus de communication permet au module de puissance ainsi qu'à chaque module d'interface utilisateur d'avoir connaissance des données émises par chacun de ces éléments.

En outre, le bus de communication permet des liens flexibles entre les modules d'interface utilisateur et les modules de commande. Ainsi, il n'est pas nécessaire d'associer de façon exclusive un module d'interface utilisateur à un module de commande. Avec cette topologie, un même module d'interface utilisateur peut être associé à plusieurs modules de commande.

Le système électrique de gestion comporte en outre au moins un module de puissance supplémentaire comportant :
- un module de commande commandant le fonctionnement d'au moins une charge électrique et étant alimenté par une phase d'un réseau de distribution électrique,
- un module d'alimentation électrique alimentant en énergie électrique ledit module de commande, et
- des moyens de contrôle configurés pour couper l'alimentation dudit module d'alimentation et dudit module de commande lorsque l'appareil électroménager est en état de veille.

Ainsi, lorsque l'appareil électroménager est en état de veille, le module d'alimentation est hors tension et ne consomme pas d'énergie électrique.

Le module d'alimentation étant hors tension, le module de puissance n'est pas alimenté et ne consomme pas non plus d'énergie électrique.

Par conséquent, la consommation de l'appareil électroménager en état de veille n'est pas incrémentée par l'ajout de charges électriques supplémentaires.

En pratique, le module de puissance supplémentaire comporte des moyens de commutation disposés entre la phase et le module d'alimentation électrique et entre la phase et le module de commande et étant commandés par lesdits moyens de contrôle, les moyens de contrôle étant configurés pour couper l'alimentation du module d'alimentation électrique et du module de commande au moyen des moyens de commutation.

Les moyens de contrôle du module de puissance supplémentaire sont alimentés par un signal d'alimentation provenant du module d'alimentation du module de puissance.

Ainsi, bien que le module d'alimentation électrique dans le module de puissance supplémentaire soit hors tension, les moyens de contrôle restent disponibles pour répondre aux manipulations d'un utilisateur de l'appareil électroménager.

En pratique, les moyens de contrôle du module de puissance supplémentaire reçoivent le signal d'alimentation via le bus de communication.

L'utilisation du bus de communication pour effectuer l'alimentation des moyens de contrôle du module de puissance supplémentaire permet de réduire le nombre de fils conducteurs dans le système électrique de gestion.

Avantageusement, le module de puissance comporte des seconds moyens de commutation commandés par les moyens de contrôle, les moyens de contrôle étant configurés pour couper l'alimentation du module d'alimentation et des moyens de contrôle du module de puissance supplémentaire au moyen des seconds moyens de commutation.

Ainsi, les seconds moyens de commutation permettent de couper l'alimentation des moyens de contrôle du module de puissance supplémentaire.

Grâce à cette caractéristique, les moyens de contrôle du module de puissance supplémentaire sont réinitialisés par eux-mêmes après une coupure de tension.

Par conséquent, la réinitialisation ou reset des moyens de contrôle du module de puissance supplémentaire par les moyens de contrôle du module de puissance n'est pas nécessaire.

Ainsi, la communication entre le module de puissance et le module de puissance supplémentaire via le bus de communication est simplifiée.

Le montage des circuits électriques dans le système électrique de gestion est ainsi simplifié et le coût du système électrique de gestion est réduit.

La présente invention concerne également un appareil électroménager, comportant un ensemble de charges électriques.

Selon l'invention, l'appareil électroménager comporte un système électrique de gestion des charges électriques conforme à l'invention.

L'invention s'applique notamment pour une table de cuisson à induction comprenant un ensemble d'inducteurs et un système électrique de gestion des charges électriques conforme à l'invention, les charges électriques étant les inducteurs.

Cet appareil électroménager présente des caractéristiques et avantages analogues à ceux décrits précédemment en relation avec le système électrique de gestion de charges électriques.

D'autres particularités et avantages de l'invention apparaîtront encore dans la description ci-après.

A l'unique dessin annexé, donné à titre d'exemple non limitatif :
- la figure 1 est un schéma représentant un système de gestion de charges électriques conforme à un mode de réalisation de l'invention.

On va décrire en référence à la figure 1 un système de gestion de charges électriques conforme à l'invention.

Par exemple, le système de gestion de charges électriques peut être utilisé dans une table de cuisson à induction dans laquelle les charges électriques sont des inducteurs, chaque inducteur formant un foyer de cuisson.

Bien entendu, la présente invention n'est pas limitée à une table de cuisson à induction mais peut s'appliquer à tout type d'appareil électroménager, et notamment un autre type de table de cuisson, une cuisinière, un lave-linge et/ou sèche-linge, un lave-vaisselle, un four.

Le système de gestion des charges électriques représenté à la figure 1 comporte un module de puissance 10 et un module de puissance supplémentaire 20.

Dans le mode de réalisation décrit, le module de puissance 10 comporte deux modules de commande 11A, 11B. Chaque module de commande 11A, 11B est alimenté par une phase 1, 2 d'un réseau de distribution électrique et comporte des composants de l'électronique de puissance nécessaire pour commander le fonctionnement d'au moins une charge électrique (non représentée sur la figure). Ces modules de commande sont connus de l'homme du métier et ne seront pas décrits ici.

Ainsi, par exemple dans le cas d'une table de cuisson à induction, les charges électriques peuvent être des inducteurs.

Chaque module de commande 11A, 11B commande le fonctionnement d'au moins un inducteur.

Dans le cas d'une table de cuisson à induction, chaque module de commande 11A, 11B commande en général le fonctionnement de deux inducteurs, chaque inducteur formant un foyer de cuisson.

Ainsi, par exemple, dans une table de cuisson à induction, le module de puissance 10 contrôle et commande le fonctionnement de quatre inducteurs.

Bien entendu, il est possible qu'un foyer de cuisson soit formé par plus d'un inducteur, par exemple un foyer de cuisson peut être formé par deux inducteurs concentriques.

Dans un autre exemple, le module de puissance 10 contrôle et commande le fonctionnement de trois inducteurs, chaque inducteur formant un foyer de cuisson.

Dans un autre mode de réalisation, le module de puissance 10 comporte plus de deux modules de commande.

Par exemple pour une table de cuisson à induction avec six inducteurs formant respectivement six foyers de cuisson, le module de puissance 10 comporte trois modules de commande, chaque module de commande commandant le fonctionnement de deux inducteurs.

Dans le mode de réalisation décrit en référence à la figure 1, le module de puissance 10 comporte deux modules de commande 11A, 11B.

Le fonctionnement d'un module de puissance 10 comportant deux modules de commutation 11A, 11B est similaire à celui d'un module de puissance comportant un nombre supérieur de modules de commande.

Comme il est décrit ci-dessus, dans un mode de réalisation de l'invention (celui représenté sur la figure 1), une table de cuisson à induction comporte un module de puissance 10 et un module de puissance supplémentaire 20, les modules de puissance 10, 20 contrôlant et commandant un plus grand nombre d'inducteurs, par exemple cinq ou six inducteurs.

Le module de puissance 10 comporte en outre des moyens de contrôle 12 configurés pour gérer le fonctionnement du module de puissance 10. Les moyens de contrôle 12 sont par exemple un microcontrôleur 12.

Les moyens de contrôle 12 contrôlent et commandent le fonctionnement d'un microcontrôleur de puissance 13. Le microcontrôleur de puissance 13 est un microcontrôleur dédié uniquement au contrôle du fonctionnement des modules de commande 11A, 11B.

Ainsi, l'exécution par le microcontrôleur de puissance 13 des logiciels commandant les modules de commande 11A, 11B n'ont pas d'interaction sur l'exécution des logiciels par les moyens de contrôle 12 et vice-versa.

Dans un autre mode de réalisation, les fonctions du microcontrôleur de puissance 13 et des moyens de contrôle 12 peuvent être regroupés au niveau d'un même microcontrôleur.

Le module de puissance 10 comporte en outre un module d'alimentation électrique 14 générant une alimentation interne V basse tension à partir de l'alimentation reçue de la phase 1 du réseau de distribution électrique.

Cette alimentation interne V est employée pour alimenter les différents circuits électriques du module de puissance 10, en particulier les moyens de contrôle 12, le microcontrôleur de puissance 13 et les modules de commande 11A, 11B.

Par exemple, l'alimentation interne V est une tension continue de 5V ou 12V.

Dans un autre exemple, le module d'alimentation électrique 14 génère plus d'une alimentation interne basse tension, par exemple des tensions continues de 5V et 12V.

La tension du réseau de distribution électrique ou tension de secteur présente par exemple une valeur de 230 VRMS (valeur de crête de 325V) pour le réseau électrique français.

Bien entendu, la tension de secteur peut présenter des valeurs différentes, en fonction du réseau électrique du pays dans lequel on se situe.

Les modules de commande 11A, 11B reçoivent l'alimentation provenant de la phase 1, 2 du réseau de distribution électrique.

Des moyens de commutation 15A, 15B sont disposés respectivement entre les phases 1, 2 et les modules de commande 11A, 11B.

Dans le mode de réalisation décrit, les moyens de commutation 15A, 15B peuvent présenter un état ouvert dans lequel les modules de commande 11A, 11B ne sont pas alimentés par les phases 1, 2 respectivement, et un état fermé dans lequel les modules de commande 11A, 11B sont alimentés par les phases 1, 2 respectivement.

Dans un mode de réalisation, les moyens de commutation 15A, 15B sont des relais de puissance.

Les moyens de contrôle 12 sont configurés pour couper l'alimentation des modules de puissance 11A, 11B au moyen des moyens de commutation 15A, 15B lorsque l'appareil électroménager est en état de veille.

Ainsi, les moyens de contrôle 12 sont configurés pour mettre les moyens de commutation 15A, 15B dans l'état ouvert ou l'état fermé.

Le système électrique de gestion comporte en outre des modules d'interface utilisateur 30A, 30B, 30C à travers lesquels un utilisateur commande le fonctionnement de l'appareil électroménager. En particulier, dans le cas d'une table de cuisson à induction, l'utilisateur peut configurer la puissance à délivrer par les inducteurs formant des foyers de cuisson.

Les modules d'interface 30A, 30B, 30C sont reliés entre eux et au module de puissance 10 par un bus de communication 31.

Ainsi, lorsqu'un utilisateur réalise une action sur un des modules d'interface 30A, 30B, 30C, des signaux sont générés et transmis au module de puissance 10 à travers le bus de communication 31.

Un système électrique de gestion des charges électriques comportant un module de puissance 10 et au moins un module d'interface utilisateur 30A, 30B, 30C peut être utilisé par exemple dans une table de cuisson à induction avec quatre foyers de cuisson, chaque foyer de cuisson étant généré par un inducteur (représentant une charge électrique).

Dans un mode de réalisation, lorsque le système de gestion gère des charges électriques supplémentaires, il comporte au moins un module de puissance supplémentaire 20. Par exemple le système de gestion de charges électriques représenté à la figure 1 comporte un module de puissance 10 et un seul module de puissance supplémentaire 20.

Bien entendu, le nombre de modules de puissance supplémentaires pourrait être supérieur.

Dans le mode de réalisation décrit, le module de puissance supplémentaire 20 comporte un module de commande 21 comportant les composants d'électronique de puissance pour commander le fonctionnement d'au moins une charge électrique (d'un inducteur dans le cas d'une table de cuisson à induction).

Comme décrit ci-dessous, dans le cas d'une table de cuisson à induction, un module de commande 21 gère en général deux inducteurs.

Ainsi, le système électrique de gestion représenté à la figure 1 peut être utilisé dans une table de cuisson à induction avec six inducteurs, chaque inducteur formant un foyer de cuisson.

Comme indiqué ci-dessous, dans un autre exemple, un foyer de cuisson est formé par plus d'un inducteur, par exemple deux inducteurs concentriques.

Dans d'autres modes de réalisation, le module de puissance supplémentaire 20 peut comporter un nombre supérieur de modules de commande 21.

Le module de puissance supplémentaire 20 comporte en outre des moyens de contrôle 22 configurés pour gérer le fonctionnement du module de puissance supplémentaire 20.

Le fonctionnement du module de commande 21 est contrôlé par un microcontrôleur de puissance 23.

Le module de puissance supplémentaire 20 comporte en outre un module d'alimentation électrique 24 alimentant en énergie électrique le module de commande 21 et le microcontrôleur 23.

On notera que les moyens de contrôle 22 sont alimentés par un signal d'alimentation provenant du module d'alimentation 14 du module de puissance 10.

Le module de commande 21 est alimenté par une phase 3 du réseau de distribution électrique.

Des moyens de commutation 25 sont disposés entre la phase 3 et le module de commande 21.

Le module de commande 21, les moyens de contrôle 22, le microcontrôleur de puissance 23, le module d'alimentation électrique 24 et les moyens de commutation 25 du module de puissance supplémentaire 20 sont respectivement similaires aux modules de commande 11A, 11B, module de contrôle 12, microcontrôleur 13, module d'alimentation électrique 14 et moyens de commutation 15A, 15B du module de puissance 10.

Les moyens de contrôle 22 sont configurés pour couper l'alimentation du module d'alimentation 24 lorsque l'appareil électroménager est en état de veille. Ainsi, le module de contrôle 22 est configuré pour mettre les moyens de commutation 25 en état ouvert ne laissant pas passer l'alimentation provenant de la phase 3 vers le module de commande 21, ou en état fermé laissant passer l'alimentation provenant de la phase 3 vers le module de commande 21.

On va ensuite décrire le fonctionnement d'un système électrique de gestion comme celui représenté à la figure 1, en particulier le fonctionnement lorsque l'appareil électroménager est en état de veille.

Dans le cas d'un système électrique de gestion comportant au moins un module de puissance supplémentaire 20, le module de puissance 10 est considéré comme un module de puissance maître 10 et le au moins un module de puissance supplémentaire 20 comme un module de puissance esclave 20.

Ainsi, dans la suite de la description, le module de puissance 10 est nommé module de puissance maître 10 et le module de puissance supplémentaire 20 est nommé module de puissance esclave 20.

Lorsque l'appareil électroménager se met en état de veille, par exemple lorsqu'une période prédéterminée de temps s'est écoulée sans qu'aucun fonctionnement de l'appareil électroménager soit demandé par l'utilisateur, les modules de contrôle 12, 22 mettent les moyens de commutation 15A, 15B, 25 en état ouvert.

Ainsi, dans le module de puissance maître 10, les modules de commande 11A, 11B sont déconnectés des phases 1, 2 au moyen des moyens de commutation 15A, 15B et sont donc hors tension.

Le module d'alimentation 14 reste en fonctionnement afin d'alimenter notamment le module de contrôle 12 du module de puissance maître 10, le module de contrôle 22 du module de puissance esclave 20, le microcontrôleur de puissance 13 et les modules d'interface utilisateur 30A, 30B, 30C.

Le microcontrôleur de puissance 13 est maintenu sous tension dans un état de reset ou état de remise à zéro dans lequel le microcontrôleur de puissance 13 est inactif. Lorsque le microcontrôleur de puissance 13 est dans cet état de reset sa consommation est sensiblement nulle.

Bien entendu, lorsque les moyens de contrôle 12 et le microcontrôleur de puissance 13 sont mis en oeuvre par un même microcontrôleur, la fonction de reset du microcontrôleur de puissance 13 n'est pas mise en oeuvre.

Les moyens de contrôle 12 sont en état de veille afin de rester disponibles pour la réception d'un signal de réveil provenant du bus de communication 31. Les moyens de contrôle 12 sortent de l'état de veille lorsqu'ils reçoivent un signal de réveil.

Dans le module de puissance esclave 20, le module d'alimentation 24, le module de commande 21 et le microcontrôleur de puissance 23 sont déconnectés de la phase 3 au moyen des moyens de commutation 25 et sont donc hors tension.

Comme pour les moyens de contrôle 12 du module de puissance maître 10, les moyens de contrôle 22 du module de puissance esclave 20 sont en état de veille afin de rester disponibles pour la réception d'un signal de réveil provenant du bus de communication 31.

On notera que les moyens de contrôle 22 du module de puissance esclave 20 sont alimentés par un signal d'alimentation provenant du module d'alimentation 14 du module de puissance maître 10.

Ainsi, dans le module de puissance esclave 20, seuls les moyens de contrôle 22 restent alimentés. Le module d'alimentation 24, le module de commande 21 et le microcontrôleur de puissance 23 restent hors tension. La consommation de puissance électrique lorsque la table de cuisson est en état de veille est ainsi réduite par rapport à une table de cuisson à induction classique.

A titre d'exemple nullement limitatif, la consommation en état de veille pour une table de cuisson à induction avec six foyers de cuisson comportant un système de gestion de charges électriques conforme à l'invention est d'environ 400 mW. Cette valeur de consommation électrique est fortement inférieure à la consommation d'une table de cuisson à induction équivalente mais utilisant un système de gestion de charges électriques classique, cette table de cuisson ayant une consommation électrique d'environ 700mW.

Le signal d'alimentation provenant du module d'alimentation 14 du module de puissance maître 10 est reçu par le module de puissance esclave 20 via le bus de communication 31.

Les modules de puissance 10, 20 et les modules d'interface d'utilisateur 30A, 30B, 30C sont reliés entre eux par le bus de communication 31.

Dans un mode de réalisation, le bus de communication 31 est de type mono-maître multi-esclaves. Avec ce type de bus de communication 31, les moyens de contrôle 12 du module de puissance maître 10 sont configurés pour gérer les échanges entre les différents modules de puissance connectés au bus de communication 31.

Par exemple, les moyens de contrôle 12 commandent le fonctionnement des seconds moyens de commutation 16 dans le module de puissance maître 10 qui contrôle l'alimentation de tous les circuits électroniques connectés au bus de communication 31.

Dans un mode de réalisation, les seconds moyens de commutation 16 comportent un interrupteur 16.

Ainsi, les moyens de contrôle 12 commandent l'alimentation du module d'alimentation 24 du module de puissance esclave 20 au moyen de l'interrupteur 16.

Dans un mode de réalisation, les moyens de contrôle 12 du module de puissance maître 10 peuvent couper l'alimentation des moyens de contrôle 22 du module de puissance esclave au moyen de l'interrupteur 16.

Dans ce mode de réalisation, les éléments du module de puissance esclave 20, et en particulier les moyens de contrôle 22 et le microcontrôleur de puissance 23 du module de puissance esclave 24 sont réinitialisés après une coupure de l'alimentation pendant un temps prédéterminé.

Il est ainsi évité le contrôle de la réinitialisation ou du reset des éléments du module de puissance esclave 20 par les moyens de contrôle 12 du module de puissance maître 10.

Bien entendu, dans un autre mode de réalisation, des signaux de reset peuvent être générés par les moyens de contrôle 12 du module de puissance maître 10 et envoyés au module de puissance esclave 20 via le bus de communication 31.

Dans un mode de réalisation, le bus de communication 31 comporte trois lignes, une première ligne correspondant à un signal d'alimentation, par exemple une tension continue de 5V, une deuxième ligne correspondant au potentiel de référence, et une troisième ligne correspondant à une ligne de communication.

Dans un autre mode de réalisation, le bus de communication 31 comporte une ligne supplémentaire correspondant à un deuxième signal d'alimentation, par exemple une tension continue de 12V.

Grâce à l'utilisation d'un tel bus de communication 31, chacun des modules de puissance 10, 20 et des modules d'interface utilisateur 30A, 30B, 30C a connaissance des données émises par les autres modules de puissance.

En outre, il n'est pas nécessaire d'attribuer un module d'interface utilisateur à chaque module de commande 11A, 11B, 21 comme dans l'art antérieur. Grâce au système de gestion de charges électriques conforme à l'invention, il est possible de réaliser lors de la fabrication de l'appareil électroménager, un seul module d'affichage contrôlant plusieurs modules de commande 11A, 11B, 21.

Lorsque l'appareil électroménager est en état de veille, les modules d'interface utilisateur 30A, 30B, 30C sont en fonctionnement afin de pouvoir recevoir et traiter des actions d'un utilisateur.

Ainsi, lorsque l'utilisateur réalise une action sur l'un des modules d'interface utilisateur 30A, 30B, 30C, le module d'interface utilisateur 30A, 30B, 30C émet un signal de réveil sur le bus de communication 31. Ce signal de réveil est reçu par le module de puissance maître 10 et le module de puissance esclave 20. Les moyens de contrôle 12, 22 des modules de puissance maître et esclave 10, 20 sortent de l'état de veille à la réception de ce signal.

Lorsque les moyens de contrôle 12, 22 des modules de puissance maître et esclave 10, 20 sortent de l'état de veille, ils commandent la fermeture des moyens de commutation 15A, 15B, 25 des modules de puissance maître et esclave 10, 20 respectivement.

Ainsi, les modules qui étaient hors tension sont reconnectés aux phases 1, 2, 3 et les moyens de contrôle 12 du module de puissance maître 10 commandent la sortie de l'état de reset du microcontrôleur de puissance 13.

En outre, l'alimentation du module d'alimentation 24 du module de puissance esclave 20 est rétablie.

L'appareil électroménager est ainsi prêt pour être utilisé.

Le fonctionnement d'un système de gestion de charges électriques comportant un seul module de puissance 10 est similaire à celui décrit pour un système de gestion de charges électriques comportant un module de puissance 10 et un module de puissance supplémentaire 20 et peut être compris de la description ci-dessus. Un tel système n'entre pas dans la portée des revendications.

## Revendications

1. Système électrique de gestion des charges électriques d'un appareil électroménager, **caractérisé en ce qu'**il comporte un module de puissance (10) comportant :
- au moins deux modules de commande (11A, 11B), chaque module de commande (11A, 11B) étant configuré pour commander le fonctionnement d'au moins une charge électrique et pour être alimenté par une phase (1, 2) d'un réseau de distribution électrique,
- un module d'alimentation électrique (14) configuré pour générer une alimentation interne basse tension à partir de l'alimentation reçue d'une phase (1,2) du réseau de distribution électrique pour alimenter en énergie électrique lesdits au moins deux modules de commande (11A, 11B),
- des moyens de contrôle (12) configurés pour couper l'alimentation provenant d'une phase (1,2) du réseau de distribution électrique, desdits au moins deux modules (11A, 11B) de commande lorsque l'appareil électroménager est en état de veille, et
- des moyens de commutation (15A, 15B) disposés respectivement entre les phases (1, 2) et les modules de commande (11A, 11B) et configurés pour être commandés par les moyens de contrôle (12), les moyens de contrôle (12) étant configurés pour couper l'alimentation des modules de commande (11A, 11B) au moyen desdits moyens de commutation (15A, 15B), le système électrique de gestion comportant en outre au moins un module de puissance supplémentaire (20) comportant :
- au moins un module de commande (21) configuré pour commander le fonctionnement d'au moins une charge électrique et pour être alimenté par une phase (3) du réseau de distribution électrique,
- un module d'alimentation électrique (24) configuré pour générer une alimentation interne basse tension à partir de l'alimentation reçue d'une phase (3) du réseau de distribution électrique pour alimenter en énergie électrique ledit au moins un module de commande (21) dudit module de puissance supplémentaire,
- des moyens de contrôle (22) alimentés par un signal d'alimentation provenant dudit module d'alimentation électrique (14) dudit module de puissance (10), lesdits moyens de contrôle (22) étant configurés pour couper l'alimentation électrique dudit module d'alimentation électrique (24) et dudit module de commande (21) dudit module de puissance supplémentaire lorsque l'appareil électroménager est en état de veille ; et
- des moyens de commutation (25) disposés entre la phase (3) et le module d'alimentation électrique (24) et le module de commande (21) dudit module de puissance supplémentaire (20) et étant commandés par lesdits moyens de contrôle (22), les moyens de contrôle (22) étant configurés pour couper l'alimentation du module d'alimentation électrique (24) et du module de commande (21) dudit moyen de puissance supplémentaire (20) au moyen desdits moyens de commutation (25).

2. Système électrique de gestion conforme à la revendication 1, **caractérisé en ce qu'**il comporte un bus de communication (31) et des modules d'interface utilisateur (30A, 30B 30C) reliés entre eux et audit module de puissance (10) par le bus de communication (31).

3. Système électrique de gestion conforme à la revendication 2, **caractérisé en ce que** les modules d'interface utilisateur (30A, 30B, 30C) sont reliés en outre au module de puissance supplémentaire (20) par ledit bus de communication (31).

4. Système électrique de gestion conforme à l'une des revendications 2 ou 3, **caractérisé en ce que** les moyens de contrôle (22) dudit module de puissance supplémentaire (20) reçoivent le signal d'alimentation via ledit bus de communication (31).

5. Système électrique de gestion conforme à l'une des revendications 1 à 4, **caractérisé en ce que** le module de puissance (10) comporte des seconds moyens de commutation (16) commandés par lesdits moyens de contrôle (12), les moyens de contrôle (12) du module de puissance (10) étant configurés pour couper l'alimentation du module d'alimentation (24) et des moyens de contrôle (22) dudit module de puissance supplémentaire (20) au moyen desdits seconds moyens de commutation (16).

6. Appareil électroménager, notamment table de cuisson, comportant un ensemble de charges électriques, et étant **caractérisé en ce qu'**il comporte un système électrique de gestion des charges électriques conforme à l'une des revendications précédentes.

7. Appareil électroménager conforme à la revendication précédente **caractérisé en ce que** les charges électriques sont des moyens de chauffage, notamment des inducteurs.

## Patentansprüche

1. Elektrisches System zur Steuerung der elektrischen Lasten eines elektrischen Haushaltsgeräts, **dadurch gekennzeichnet, dass** es ein Leistungsmodul (10) umfasst, das Folgendes umfasst:
- mindestens zwei Steuermodule (11A, 11B), wobei jedes Steuermodul (11A, 11B) so konfiguriert ist, dass es den Betrieb von mindestens einer elektrischen Last steuert und von einer Phase (1, 2) eines elektrischen Verteilungsnetzes gespeist wird,
- ein Modul zur Stromversorgung (14), das so konfiguriert ist, dass es eine interne Niederspannungsversorgung aus der von einer Phase (1, 2) des elektrischen Verteilungsnetzes empfangenen Versorgung erzeugt, um die mindestens zwei Steuermodule (11A, 11B) mit elektrischer Energie zu versorgen,
- Steuermittel (12), die so konfiguriert sind, dass sie die von einer Phase (1, 2) des elektrischen Verteilungsnetzes kommende Versorgung der mindestens zwei Steuermodule (11A, 11B) unterbrechen, wenn sich das Haushaltsgerät im Ruhezustand befindet, und
- Schaltmittel (15A, 15B), die jeweils zwischen den Phasen (1, 2) und den Steuermodulen (11A, 11B) angeordnet und so konfiguriert sind, dass sie von den Steuermitteln (12) gesteuert werden, wobei die Steuermittel (12) so konfiguriert sind, dass sie die Stromversorgung der Steuermodule (11A, 11B) mittels der Schaltmittel (15A, 15B) unterbrechen, wobei das elektrische System zur Steuerung ferner mindestens ein zusätzliches Leistungsmodul (20) umfasst, das Folgendes umfasst:
- mindestens ein Steuermodul (21), das so konfiguriert ist, dass es den Betrieb von mindestens einer elektrischen Last steuert und von einer Phase (3) des elektrischen Verteilungsnetzes gespeist wird,
- ein Modul zur Stromversorgung (24), das so konfiguriert ist, dass es eine interne Niederspannungsversorgung aus der von einer Phase (3) des elektrischen Verteilungsnetzes empfangenen Versorgung erzeugt, um das mindestens eine Steuermodul (21) des zusätzlichen Leistungsmoduls mit elektrischer Energie zu versorgen,
- Steuermittel (22), die mit einem Stromsignal von dem Modul zur Stromversorgung (14) des Leistungsmoduls (10) versorgt werden, wobei die Steuermittel (22) so konfiguriert sind, dass sie die Stromversorgung des Moduls zur Stromversorgung (24) und des Steuermoduls (21) des zusätzlichen Leistungsmoduls unterbrechen, wenn sich das Haushaltsgerät im Ruhezustand befindet; und
- Schaltmittel (25), die zwischen der Phase (3) und dem Modul zur Stromversorgung (24) und dem Steuermodul (21) des zusätzlichen Leistungsmoduls (20) angeordnet sind und von den Steuermitteln (22) gesteuert werden, wobei die Steuermittel (22) so konfiguriert sind, dass sie die Stromversorgung des Moduls zur Stromversorgung (24) und des Steuermoduls (21) des zusätzlichen Leistungsmoduls (20) mit Hilfe der Schaltmittel (25) unterbrechen.

2. Elektrisches System zur Steuerung nach Anspruch 1, **dadurch gekennzeichnet, dass** es einen Kommunikationsbus (31) und Benutzerschnittstellenmodule (30A, 30B, 30C) umfasst, die untereinander und mit dem Leistungsmodul (10) über den Kommunikationsbus (31) verbunden sind.

3. Elektrisches System zur Steuerung nach Anspruch 2, **dadurch gekennzeichnet, dass** die Benutzerschnittstellenmodule (30A, 30B, 30C) über den Kommunikationsbus (31) ferner mit dem zusätzlichen Leistungsmodul (20) verbunden sind.

4. Elektrisches System zur Steuerung nach einem der Ansprüche 2 oder 3, **dadurch gekennzeichnet, dass** die Steuermittel (22) des zusätzlichen Leistungsmoduls (20) das Stromsignal über den Kommunikationsbus (31) empfangen.

5. Elektrisches System zur Steuerung nach einem der Ansprüche 1 bis 4, **dadurch gekennzeichnet, dass** das Leistungsmodul (10) zweite Schaltmittel (16) aufweist, die von den Steuermitteln (12) gesteuert werden, wobei die Steuermittel (12) des Leistungsmoduls (10) so konfiguriert sind, dass sie die Stromversorgung des Moduls zur Stromversorgung (24) und der Steuermittel (22) des zusätzlichen Leistungsmoduls (20) mit Hilfe der zweiten Schaltmittel (16) unterbrechen.

6. Elektrisches Haushaltsgerät, insbesondere Kochplatte, mit einer Gruppe von elektrischen Lasten, und **dadurch gekennzeichnet, dass** es ein elektrisches System zur Steuerung der elektrischen Lasten nach einem der vorhergehenden Ansprüche umfasst.

7. Elektrisches Haushaltsgerät nach dem vorhergehenden Anspruch, **dadurch gekennzeichnet, dass** die elektrischen Lasten Heizmittel, insbesondere Induktoren, sind.

## Claims

1. An electrical system for managing the electrical loads of a household appliance, **characterised in that** it includes a power module (10) including:
- at least two control modules (11A, 11B), each control module (11A, 11B) being configured to control the operation of at least one electrical load and to be powered by a phase (1, 2) of an electrical distribution network,
- an electric power supply module (14) configured to generate a low-voltage internal power supply from the power supply received from a phase (1, 2) of the electrical distribution network to supply said at least two control modules (11A, 11B) with electrical energy,
- control means (12) configured to cut off the power supply originating from a phase (1, 2) of the electrical distribution network, to said at least two control modules (11A, 11B) when the household appliance is in the standby state, and
- switching means (15A, 15B) arranged respectively between the phases (1, 2) and the control modules (11A, 11B) and configured to be controlled by the control means (12), the control means (12) being configured to cut off the power supply of the control modules (11A, 11B) by means of said switching means (15A, 15B),
the electrical management system further including at least one additional power module (20) including:
- at least one control module (21) configured to control the operation of at least one electrical load and to be powered by a phase (3) of the electrical distribution network,
- an electric power supply module (24) configured to generate a low-voltage internal power supply from the power supply received from a phase (3) of the electrical distribution network to supply said at least one control modules (21) of said additional power module with electrical energy,
- control means (22) powered by a power supply signal originating from said electric power supply module (14) of said power module (10), said control means (22) being configured to cut off the electric power supply of said electric power supply module (24) and of said control module (21) of said additional power supply module when the household appliance is in a standby state; and
- switching means (25) arranged between the phase (3) and the electric power supply module (24) and the control module (21) of said additional power supply module (20) and being controlled by said control means (22), the control means (22) being configured to cut off the power supply of the electric power supply module (24) and of the control module (21) of said additional power supply means (20) by means of said switching means (25).

2. The electrical management system in accordance with claim 1, **characterised in that** it includes a communication bus (31) and user interface modules (30A, 30B, 30C) connected together and to said power module (10) by the communication bus (31).

3. The electrical management system in accordance with claim 2, **characterised in that** the user interface modules (30A, 30B, 30C) are also connected to the additional power module (20) by said communication bus (31).

4. The electrical management system in accordance with one of claims 2 or 3, **characterised in that** the control means (22) of said additional power module (20) receive the power supply signal via said communication bus (31).

5. The electrical management system in accordance with one of claims 1 to 4, **characterised in that** the power module (10) includes second switching means (16) controlled by said control means (12), the control means (12) of the power module (10) being configured to cut off the supply of the power supply module (24) and control means (22) of said additional power module (20) by means of said second switching means (16).

6. A household appliance, in particular a cooking hob, including a set of electrical loads, and being **characterised in that** it includes an electrical system for managing the electrical loads in accordance with one of the preceding claims.

7. The household appliance in accordance with the preceding claim, **characterised in that** the electrical loads are heating means, in particular inductors.
